# EUROPÄISCHE PATENTSCHRIFT

(11) **EP 1 106 958 B1**
(45) Veröffentlichungstag und Bekanntmachung des Hinweises auf die Patenterteilung: **04.10.2006**
(21) Anmeldenummer: 00124806.1
(22) Anmeldetag: 14.11.2000
(51) Int. Cl.: F42B 10/14

(54) **Flugkörper**
Missile
Missile

(30) Priorität: 09.12.1999 DE 19959357
(43) Veröffentlichungstag der Anmeldung: 13.06.2001
(73) Patentinhaber: Rheinmetall Waffe Munition GmbH, 40880 Ratingen (DE)
(72) Erfinder: Imdahl, Michael, Dr., 29320 Hermannsburg (DE); Rombach, Rudolf, 41066 Mönchengladbach (DE); Schwies, Manfred Dieter, 29320 Hermannsburg (DE); Niemeyer, Torsten, 29229 Celle (DE); Heitmann, Thomas, 29345 Unterlüss (DE); Naderhoff, Uwe, 29320 Hermannsburg (DE)
(74) Vertreter: Dietrich, Barbara

(56) Entgegenhaltungen:
- FR-A- 2 070 389
- US-A- 3 790 104
- US-A- 4 641 802
- US-A- 4 693 434
- US-H- H 905

## Beschreibung

Die Erfindung betrifft einen Flugkörper mit einem aus mehreren Flügeln bestehenden Leitwerk, wobei die Flügel jeweils um eine Lagerachse von einer eingeklappten Ruheposition in eine nach außen geklappte Flugstellung verschwenkbar angeordnet sind, nach dem Oberbegriff des Anspruchs 1.

Derartige Flugkörper mit klappbarem Stabilisierungsleitwerk, die während ihres Fluges, z.B. aufgrund ihrer Flügelstellung in Bezug auf die Flugkörperachse, eine rotierende Bewegung (Ausgleichsdrall) ausführen, sind bekannt. Um eine definierte Stellung der Flügel während der gesamten Flugbahn zu erhalten, werden sie bei den bekannten Flugkörpern in ihrer nach außen geklappten Endstellung mittels einer Verriegelungsvorrichtung arretiert.

Nachteilig bei diesen bekannten Flugkörpern ist unter anderem, dass die während des Fluges auf die Flügel wirkenden Kräfte zu sich ändernden mechanischen Belastungen der Flügelarretierungen führen. Aus diesen sich ändernden mechanischen Belastungen resultieren dann häufig Erschütterungen des gesamten Flugkörpers, welche z.B. bei Verwendung von Körperschallsensoren zu einem Fehlverhalten der Zünder, etwa von Sprenggeschossen, führen können.

Die US H905, welche Grundlage des unabhängigen Anspruchs 1 bildet, beschreibt einen aus einem Rohr verschießbaren flügelstabilisierten Flugkörper mit einem aus mehreren Flügeln bestehenden Leitwerk. Die Flügel sind jeweils um eine im Wesentlichen quer zur Längsachse des Flugkörpers angeordneten Lagerachse von einer eingeklappten Ruheposition vor Verlassen des Rohres in eine nach außen geklappte Flugstellung nach Verlassen des Rohres verschwenkbar angeordnet. Der Flugkörper führt während des Fluges eine Rotation in Form eines Ausgleichdralls um seine Längsachse aus, wobei die Flügel Vorderkanten aufweisen, die so angeschärft sind, dass sie nach dem Aufklappen der Flügel die Rotation um die Flugkörperachse bewirken.

Die US 3 790 104 A offenbart einen beim Abschuss aus einem mit Zügen und Feldern versehenen Waffenroh drallstabilisierten Flugkörper mit einem aus mehreren Flügeln bestehenden Leitwerk, also einen ganz anderen Geschosstyp. Die Flügel werden durch den vom Abschussrohr ermittelten Dralles jeweils um eine erste im Wesentlichen parallel zur Flugkörper verlaufenden Schwenkachse von einer völlig eingeklappten Ruheposition vor Abschuss in eine Zwischenposition verschenkt. In der Ruheposition liegen die Flügel nahezu flach am Flugkörper an, in der Zwischenposition werden diese eng anliegenden Flügel zur Erzeugung einer Über-Resonanz-Drallfrequenz verschwenkt. Der Drall wird durch völliges Entfalten der Flügel herabgesetzt.

Der Erfindung liegt die Aufgabe zugrunde, einen Flugkörper der eingangs erwähnten Art anzugeben, dessen Flügel im ausgeklappten Zustand eine aerodynamisch möglichst günstige Lage einnehmen, ohne dass die an ihnen angreifenden Kräfte (Luftangriffskräfte, Zentrifugalkraft, Massenträgheit der Flügel) zu Erschütterungen des Flugkörpers führen.

Diese Aufgabe wird durch die Merkmale des Anspruchs 1 gelöst. Weitere vorteilhafte Ausgestaltungen der Erfindung offenbaren die Unteransprüche.

Der Erfindung liegt im wesentlichen der Gedanke zugrunde, die Flügel des Flugkörpers nicht in einer bestimmten nach außen geklappten Flugstellung zu arretieren. Vielmehr werden die Flügel nach Verlassen des Rohres aufgrund der zunächst sehr großen Luftangriffskräfte in eine durch einen Flügelanschlag definierte hintere Endstellung gedrückt, um dann anschließend in eine vordere Endstellung zurückgeschwenkt zu werden, die aus dem Gleichgewicht der auf sie während des Fluges wirkenden Kräfte resultiert. Dabei drücken die Luftangriffskräfte den Flügel nach hinten, während die Massenträgheitskräfte der Flügel diese nach vorne ziehen, da das Restgeschoß erheblich stärker abgebremst wird als die Flügel. Allerdings sind die Luftangriffskräfte in der Regel größer als die Massenträgheitskräfte, aber mit einsetzendem Drall und den damit verbundenen Fliehkräften werden Drehmomente erzeugt, die ebenfalls ein Verschwenken der Flügel um die Lagerachsen nach vorne bewirken. Die Fliehkraft nimmt während des Fluges des Flugkörpers zwar ständig zu, doch ihr axialer Anteil nimmt mit dem Zurückklappen des Flügels immer mehr ab. Dieses führt zu einem Drehmomentgleichgewicht, welches üblicherweise bei einem Anstellwinkel der Flügel α > 90° liegt.

Die möglicherweise durch den Aufprall des jeweiligen Flügels auf den entsprechenden Anschlag verursachte Erschütterung führt zu keiner unbeabsichtigten Zünderaktivierung, da der Zünder erst entsichert wird, wenn sich der Flugkörper in einer gewissen Entfernung von der jeweiligen Abschußvorrichtung befindet (Vorrohrsicherheit).

Weitere Einzelheiten und Vorteile der Erfindung ergeben sich aus dem folgenden anhand einer Figur erläuterten Ausführungsbeispiel.

In der Fig. ist mit 1 der heckseitige Bereich eines Flugkörpers mit einem Leitwerk 2 bezeichnet. Das Leitwerk 2 umfaßt mehrere Flügel 3, 4, deren Vorderkanten in an sich bekannter Weise angeschärft sind, so daß der Flugkörper 1 während des Fluges um seine Längsachse 5 rotiert.

Die Flügel 3, 4 sind jeweils um eine Lagerachse 6 von einer eingeklappten Ruheposition (vgl. gestrichelte Linie des Flügels 3) in eine nach außen geklappte Flugstellung verschwenkbar. Zur Begrenzung des Schwenkweges aufgrund der zunächst sehr starken Luftangriffskräfte sind die Flügel in bezug auf die jeweilige Lagerachse 6 seitlich versetzt angeordnet, so daß sie nach Erreichen eines maximalen Anstellwinkels αm von z.B. 120° mit ihrer Unterseite 10 auf den heckseitigen Bereich 11 des Flugkörpers auftreffen. In der Fig. befindet sich der mit 3 bezeichnete Flügel in dieser Flugstellung.

Beim Weiterflug des Flugkörpers wird der jeweilige Flügel 3, 4 dann in eine vordere Endstellung zurückgeschwenkt, die aus dem Gleichgewicht der auf sie während des Fluges wirkenden Kräfte resultiert. Dabei drücken die Luftangriffskräfte 7 den jeweiligen Flügel 3, 4 nach hinten, während die Massenträgheitskräfte 8 und die Fliehkräfte 9 ein Verschwenken der Flügel 3, 4 nach vorne bewirken. In der Fig. befindet sich der mit 4 bezeichnete Flügel in dieser aerodynamischen Gleichgewichtsposition. Der entsprechende Anstellwinkel a beträgt in diesem Fall z.B. 105°.

Die Erfindung ist selbstverständlich nicht auf das vorstehend beschriebene Ausführungsbeispiel beschränkt. So kann beispielsweise der Anschlag, der das Verschwenken der Flügel in seine nach außen geklappte Flugstellung begrenzt, auch durch separate an dem heckseitigen Teil des Geschosses angeordnete Anschlagselemente realisiert werden. Der maximale Anstellwinkel kann auch einen Wert größer oder kleiner 120° besitzen. Allerdings muß der Winkel αm größer sein als der sich während des Fluges einstellende und die aerodynamische Gleichgewichtsposition charakterisierende Anstellwinkel.

### Bezugszeichenliste

- 1: heckseitiger Bereich eines Flugkörpers
- 2: Leitwerk
- 3,4: Flügel
- 5: Längsachse
- 6: Lagerachse
- 7: Luftangriffskraft
- 8: Massenträgheitskraft
- 9: Fliehkraft
- 10: Unterseite (Flügel)
- 11: Bereich (Flugkörper)

- α: Anstellwinkel der Flügel
- αm: maximaler Anstellwinkel

## Patentansprüche

1. Aus einem Rohr verschießbarer flügelstabilisierter Flugkörper mit einem aus mehreren Flügeln (3,4) bestehenden Leitwerk (2), wobei
- die Flügel (3,4) jeweils um eine Lagerachse (6) von einer eingeklappten Ruheposition vor Verlassen des Rohre in eine nach dem Verlassen des Rohres nach außen geklappte Flugstellung verschwenkbar angeordnet sind und
- der Flugkörper während des Fluges eine Rotation in Form eines Ausgleichdralls um seine Längsachse (5) ausführt,
- die Flügel (3, 4) des Leitwerks (2) derart ausgebildet sind, dass in der Ruheposition des jeweiligen Flügels (3, 4) der Abstand zwischen dem jeweiligen Flügelschwerpunkt und der Längsachse (6) größer ist als der Abstand zwischen Lagerachse (6) des entsprechenden Flügels (3, 4) und der Längsachse des Flugkörpers,
- ein Öffnen der Flügel (3, 4) nach verlassen des Rohres beim Abschuss durch die auf den Flugkörper wirkenden Luftangriffskräfte erfolgt,
- die Flügel (3, 4) Vorderkanten aufweisen, die so angeschärft sind, dass sie nach Aufklappen der Flügel die Rotation um die Flugkörperachse bewirken,
- die Flügel (3, 4) bis zu einem maximalen Anstellwinkel αm > 90° entsprechend der beim Flug auf sie wirkenden Kräfte frei einstellbar angeordnet sind, wobei die Flügel (3, 4) durch die Luftangriffskräfte so weit nach hinten zurückgedrückt werden können, dass sie zunächst ihren maximalen Anstellwinkel αm erreichen und durch ihre angeschärften Vorderkanten den Ausgleichsdrall bewirken, so dass durch die Fliehkraft des dann einsetzenden Dralls des Flugkörpers ein Zurückklappen nach vorn der Flügel (3, 4) in eine aerodynamischen Gleichgewichtsposition auf einen Anstellwinkel α < αm erfolgt, und
- der maximale Anstellwinkel αm durch entsprechende Anschläge der Flügel (3,4) festgelegt ist.

2. Flugkörper nach Anspruch 1, **dadurch gekennzeichnet, dass** die Anschläge der Flügel (3,4) derart gewählt sind, dass der maximale Anstellwinkel αm ≥ 120° ist.

## Claims

1. Fin-stabilized missile which can be fired from a tube and has a tail assembly (2) comprising a number of fins (3 , 4), in which
- the fins (3, 4) are arranged such that they can respectively pivot about a bearing axle (6) from a folded-in rest position before the leaving the tube into a flight position folded outwards after leaving the tube, and
- during flight, the missile executes a rotation in the form of a compensating spin about its longitudinal axis (5),
- the fins (3, 4) of the tail assembly (2) are designed in such a way that in the rest position of the respective fin (3, 4) the spacing between the respective fin centroid and the longitudinal axis (5) is greater than the spacing between the bearing axle (6) of the corresponding fin (3, 4) and the longitudinal axis of the missile,
- the atmospheric forces acting on the missile once fired open the fins (3, 4) after it has left the tube,
- the fins (3, 4) have leading edges which are sharpened in such a way that after the fins are folded out they effect the rotation about the missile axis,
- the fins (3, 4) are arranged such that they can be freely set up to a maximum angle of incidence αm > 90° in accordance with the forces acting on them during flight, the atmospheric forces being able to press back the fins (3, 4) rearwards so far that they firstly reach their maximum angle of incidence αm and effect the compensating spin by means of their sharpened leading edges such that the centrifugal force of the missile spin then ensuing causes the fins (3, 4) to fold back into an aerodynamic equilibrium position at an angle of incidence α < αm, and
- the maximum angle of incidence αm is fixed by corresponding latches of the fins (3, 4).

2. Missile according to Claim 1, **characterized in that** the latches of the fins (3, 4) are selected in such a way that the maximum angle of incidence is αm ≥ 120°.

## Revendications

1. Missile stabilisé par des ailes pouvant être projeté d'un canon, comprenant un empennage (2) constitué de plusieurs ailes (3, 4), dans lequel :
- les ailes (3, 4) sont disposées chacune de manière à pouvoir pivoter autour d'un axe de support (6) d'une position de repos rentrée avant de quitter le canon dans une position de vol déployée vers l'extérieur après avoir quitté le canon et
- le missile effectue pendant le vol une rotation sous forme de tourbillon d'équilibrage autour de son axe longitudinal (5),
- les ailes (3, 4) de l'empennage (2) sont réalisées de telle sorte que dans la position de repos de l'aile respective (3, 4), la distance entre le centre de gravité de l'aile respective et l'axe longitudinal (5) soit supérieure à la distance entre l'axe de support (6) de l'aile correspondante (3, 4) et l'axe longitudinal du missile,
- une ouverture des ailes (3, 4) à la sortie du canon a lieu lors du tir sous l'effet des forces d'attaque de l'air agissant sur le missile,
- les ailes (3, 4) présentent des arêtes d'attaque qui sont biseautées de telle sorte qu'elles provoquent après le déploiement des ailes la rotation autour de l'axe du missile,
- les ailes (3, 4) sont disposées de manière librement ajustable jusqu'à un angle d'attaque maximal αm > 90° en fonction des forces agissant sur elles pendant le vol, les ailes (3, 4) pouvant être repoussées vers l'arrière par les forces d'attaque de l'air dans une mesure telle qu'elles atteignent d'abord leur angle d'attaque maximal αm et qu'elles provoquent par leurs arêtes d'attaque biseautées le tourbillonnement d'équilibrage, de sorte que sous l'effet de la force centrifuge du tourbillonnement du missile s'établissant ainsi, un rabattement vers l'avant des ailes (3, 4) ait lieu dans une position d'équilibre aérodynamique suivant un angle d'attaque α < αm, et
- l'angle d'attaque maximal αm est défini par des butées correspondantes des ailes (3, 4).

2. Missile selon la revendication 1, **caractérisé en ce que** les butées des ailes (3, 4) sont choisies de telle sorte que l'angle d'attaque maximal αm soit ≥ 120°.
